# EUROPÄISCHE PATENTSCHRIFT

(11) **EP 2 579 747 B1**
(45) Veröffentlichungstag und Bekanntmachung des Hinweises auf die Patenterteilung: **17.09.2014**
(21) Anmeldenummer: 11733992.9
(22) Anmeldetag: 09.06.2011
(51) Int. Cl.: A47F 3/14, A47F 5/13

(54) **VERKAUFSTISCH**
SALES TABLE
TABLE DE PRÉSENTATION

(30) Priorität: 11.06.2010 DE 202010007893 U
(43) Veröffentlichungstag der Anmeldung: 17.04.2013
(73) Patentinhaber: Tegometall International AG, 8574 Lengwil (CH)
(72) Erfinder: BOHNACKER, Ulrich, 8559 Fruthwilen (CH)
(74) Vertreter: Strehl Schübel-Hopf & Partner
(86) Internationale Anmeldenummer: PCT/EP2011/002841
(87) Internationale Veröffentlichungsnummer: WO 2011/154145

(56) Entgegenhaltungen:
- DE-A1-102007 005 482
- DE-U1- 20 202 212
- NL-A- 9 200 353
- US-B1- 6 457 595

## Beschreibung

Die Erfindung betrifft einen Verkaufstisch mit einem Warenaufnahmeraum zur Aufnahme von Waren, insbesondere einen Schlagertisch.

Ein Beispiel für einen bekannten Verkaufstisch ist in DE 202 02 212 U1 angegeben. Dieser Tisch weist vier Beine aus Vierkant-Hohlprofil auf, die mittels eines Rahmens miteinander verbunden sind. Der Warenaufnahmeraum dieses bekannten Tischs ist von Seitenwänden aus Drahtgitter, die an den Beinen angebracht sind, und einem Boden aus einem horizontale Drahtgitter, der an den Seitenwänden eingehängt ist, begrenzt. Ein weiteres Beispiel ist aus US 6 457 595 B1 bekannt.

Verkaufstische dieser Art dienen oft der Präsentation von Aktionswaren und Sonderangeboten in Verkaufsgeschäften. Da solche Angebote oft wechseln, werden solche Tische im Ladengeschäft oft umgestellt oder gänzlich ab- und bei erneuter Verwendung wieder aufgebaut. Um einen Tisch zwischen zwei Verwendungen einfach und platzsparend lagern zu können, sollte er zerlegbar oder zusammenklappbar sein, ohne dass dafür spezielles Werkzeug eingesetzt werden müsste. Auch ist es erwünscht, dass die Seitenwände zumindest teilweise absenkbar oder abklappbar ausgestaltet sind, um einen einfacheren Zugriff auf tief im Warenaufnahmeraum liegende Waren zu ermöglichen.

Bekannte Tische, deren Seitenwände abklappbar oder demontierbar sind, weisen jedoch aufwändige Mechanismen zur Befestigung der Seitenwände auf, die teuer zu fertigen und kompliziert zu bedienen sind.

Der Erfindung liegt daher die Aufgabe zugrunde, einen ökonomisch zu fertigenden Verkaufstisch zu schaffen, dessen Seitenwand auf einfache Weise befestigt und wieder gelöst werden kann.

Die Lösung dieser Aufgabe gelingt mit einem Verkaufstisch nach Anspruch 1. Gemäß Anspruch 1 weist mindestens ein Bein des Tischs an seinem oberen Ende eine Aussparung auf, in die eine hakenförmige Abkantung der Seitenwand von oben einhängbar ist. Solche Abkantungen und Aussparungen sind einfach zu fertigen. Die Seitenwand lässt sich mit einem einfachen Handgriff ein- oder wieder aushängen. Im eingehängten Zustand verbleibt sie bereits durch ihre Schwerkraft. Die Gefahr versehentlichen Aushängens ist auch deshalb gering, weil die Seitenwand im Gebrauch des Verkaufstischs eher dadurch belastet wird, dass sich Kunden gelegentlich darauf abstützen, während ein unbeabsichtigtes Anheben der Seitenwand praktisch nicht vorkommt.

Die Unteransprüche betreffen bevorzugte Ausführungsformen der Erfindung.

Das Bein des Tischs nach Anspruch 2 ist stabil und einfach zu fertigen.

Die Ausgestaltung nach Anspruch 3 ist besonders zweckmäßig, wenn die Seitenwände des Tischs aus Drahtgitter gefertigt sind.

Die in Anspruch 4 angegebene Kappe zum Aufstecken auf das obere Ende des Beins des Tischs deckt etwaige scharfkantige Ecken des Beins ab und führt zu einem gefälligen Aussehen. In der Alternative nach Anspruch 5 verschließt die Kappe außerdem die Aussparung zum Einhängen der Seitenwand und sichert die Seitenwand so vor unbeabsichtigtem Aushängen. Diese Alternative eignet sich insbesondere für Seitenwände, die lediglich beim Demontieren des Tischs ausgehängt werden sollen. In der Alternative nach Anspruch 6 behindert die Kappe das Aushängen der Seitenwand nicht. Diese Alternative eignet sich insbesondere für Seitenwände, die ausgehängt werden können, um sie abzuklappen oder abzusenken und so den Zugriff zu tief im Warenaufnahmeraum liegenden Waren zu erleichtern.

Ein bevorzugtes Ausführungsbeispiel eines Verkaufstischs der Erfindung ist in der Zeichnung dargestellt. Darin zeigt
FIG. 1 eine Seitenansicht des Verkaufstischs,
FIG. 2 eine Seitenansicht eines Beins des Verkaufstischs,
FIG. 3 eine Detailansicht des Verkaufstischs mit hakenförmig nach unten gerichteter Abkantung seiner Seitenwand zum Eingriff in eine nach oben offene Aussparung am oberen Ende des Beins, und
FIG. 4 eine Kappe zum Aufstecken auf das obere Ende des Beins.

Der in FIG. 1 gezeigte Verkaufstisch weist vier vertikale Beine 1 auf, die jeweils aus einem Vierkant-Hohlprofil (Kastenprofil) aus Stahl gefertigt sind. Die Beine 1 sind mit einem Rahmen **2** verschraubt, der die Beine miteinander verbindet. Am Rahmen **2** sind Rollen **3** befestigt, auf denen der Tisch verfahrbar ist.

Der Verkaufstisch weist einen Warenaufnahmeraum **4** auf, der von vier vertikalen Seitenwänden **5** umgrenzt ist. Die Seitenwände **5** sind jeweils zwischen zwei benachbarten Beinen **1** angeordnet und an diesen befestigt. Sie sind aus Drahtgitter mit horizontalen und vertikalen Drähten aus Stahl gefertigt.

Auf den untersten horizontalen Drähten **6** der Seitenwände **5** liegt ein Boden **7** auf, der ebenfalls aus Drahtgitter gefertigt ist.

Oben auf die Beine **1** ist jeweils eine Kappe **8** aus Kunststoff aufgesteckt, um den Hohlraum der Hohlprofile zu verschließen und dabei etwaige scharfe Kanten abzudecken und einen optisch einwandfreien Eindruck zu bewirken.

Die in der Ansicht nach FIG. 1 gezeigte Seitenwand **5** ist zweiteilig ausgebildet. Ihr unterer Teil **9** weist horizontale Drähte **6**, **10** auf, deren Enden in Bohrungen **11**, **12** in den angrenzenden Wandungen **18** der Hohlprofile der Beine **1** eingreifen. Die Bohrungen **11**, **12** sind in der in FIG. 2 dargestellten Seitenansicht eines Beins **1** mit Blick aus Richtung der Seitenwand **5** gezeigt. Der Eingriff befestigt den unteren Teil 9 der Seitenwand **5** nahezu spielfrei und unverrückbar an den Beinen **1**.

Der obere Teil **13** der Seitenwand **5** weist einen unteren horizontalen Draht **14** auf, dessen beide Enden in entsprechende Langlöcher **15** in den jeweils benachbarten Wandungen **18** des Hohlprofils der Beine **1** eingreifen. Ein oberer horizontaler Draht **16** des oberen Teils **13** der Seitenwand **5** greift mit seinen Enden in entsprechende Aussparungen **17** ein, die jeweils am oberen Ende der der Seitenwand **5** zugewandten Wandungen **18** der Hohlprofile der Beine **1** vorgesehen sind. Langloch **15** und Aussparung **17** sind in FIG. 2 mit Blick auf die der Seitenwand **5** zugewandte Wandung **18** des Hohlprofils eines Beins **1** gezeigt.

Wie weiterhin in FIG. 2 gezeigt, ist die Längsrichtung des Langlochs **15** vertikal und die Aussparung **17** in der Wandung **18** ist nach oben offen. So lässt sich der obere Teil **13** der Seitenwand 5 entsprechend der Länge des Langlochs **15** so weit nach oben heben, dass der obere Draht **16** nach oben aus der Aussparung **17** austritt und sich von ihr löst. In dieser angehobenen Stellung lässt sich der obere Teil **13** um den unteren Draht **14** als Drehachse schwenken und so weit nach unten klappen, bis er parallel zum unteren Teil **9** hängt. In dieser (nicht gezeigten) umgeklappten Stellung des oberen Teils **13** der Seitenwand **5** ist der Zugriff auf Waren, die unten am Boden 7 des Warenaufnahmeraums liegen, erleichtert.

FIG. 3 zeigt ein Ende des oberen horizontalen Drahts **16** des oberen Teils **13** der Seitenwand **5** zusammen mit dem oberen Ende des Beins **1** im Detail. In der dargestellten Stellung ist der obere Teil **13** der Seitenwand 5 so weit angehoben, dass der obere horizontale Draht **16** aus der nach oben offenen Aussparung **17** der der Seitenwand **5** zugewandten Wandung **18** des Hohlprofils des Beins 1 herausgehoben und vollständig vom Bein **1** gelöst ist. Jedes Ende des oberen horizontalen Drahts **16** ist unter Bildung einer hakenförmig nach unten gerichteten Abkantung **19** rechtwinklig abwärts gebogen. Wird der obere Teil **13** der Seitenwand **5** in das Bein **1** eingehängt, so wird er aus der in FIG. 3 gezeigten Stellung herabgelassen, so dass der obere Draht **16** von oben in die Aussparung **17** eingeführt wird. Dabei greift der obere Draht **16** in das Innere des Beins **1** ein und die Abkantung **19** hintergreift im Inneren des Beins **1** unterhalb der Aussparung **17** die der Seitenwand zugewandte Wandung **18**, wie oben rechts in FIG. 1 gezeigt. Diese Art des Eingriffs der Abkantung **19** durch die Aussparung **17** in das Innere des Beins **1** sichert die oberen Enden der Beine 1 gegen Ausschwenken nach außen und trägt somit zu einer verwindungssteifen Konstruktion des Verkaufstischs bei.

Die FIG. 4(a) und (b) zeigen Seitenansichten der Kappe **8** aus zwei senkrecht zueinander orientierten Richtungen und FIG. 4(c) zeigt eine Aufsicht auf die Kappe **8**. Die Kappe **8** weist eine im Wesentlichen horizontale Deckelplatte **20** und davon ausgehend vier nach unten stehende pfostenförmige Flansche **21** auf. Beim Aufstekken der Kappe **8** auf das obere Ende eines Beins **1** deckt die Deckelplatte **20** das Hohlprofil des Beins **1** oben ab und die Flansche **21** greifen klemmend in das Hohlprofil ein. Die Flansche sind so geformt, dass sie die Aussparung **17** nicht bedecken und die Kappe 8 daher auf das Bein **1** aufgesteckt werden kann, während sich der obere Draht **16** in Eingriff in der Aussparung **17** befindet. Beim vorliegenden Ausführungsbeispiel weist die Deckelplatte **20** an derjenigen Stelle, die bei auf dem Bein **1** aufgesteckter Kappe 8 über der nach oben offenen Aussparung **17** zu liegen kommt, eine Ausnehmung **22** auf. Die Ausnehmung **22** lässt die Abkantung **19** passieren, wenn der obere Draht **16** in die Ausnehmung **17** eingehängt oder aus ihr ausgehängt wird, und erlaubt somit das Abklappen des oberen Teils **13** der Seitenwand **5**, während die Kappe **8** auf dem Bein **1** aufgesteckt bleibt.

Wie aus den FIG. 1 und 3 noch ersichtlich ist, weist das Bein **1** in seiner rechtwinklig zur Wandung **18** gerichteten Wandung eine weitere nach oben offene Aussparung **117** und ein weiteres Langloch **115** auf. Diese dienen der Befestigung einer (nicht dargestellten) weiteren Seitenwand, die darin in gleicher Weise eingehängt ist wie der obere Teil **13** der Seitenwand **5** im Langloch **15** und der Aussparung **17**. Die Deckelplatte **20** der Kappe **8** bedeckt die Aussparung **117**, da sie an ihrem Ort keine solche Ausnehmung aufweist wie die Ausnehmung **22** am Ort der Aussparung **17**. Daher ist die (nicht dargestellte) weitere Seitenwand gegen versehentliches Aushängen geschützt. Sie lässt sich nur nach Entfernen der Kappe **8** aushängen, was typischerweise beim Demontieren des Verkaufstischs erfolgt, wenn auch die Schraubverbindung zwischen den Beinen **1** und dem Rahmen **2** gelöst und der Tisch komplett zerlegt und abgebaut wird.

Die beschriebenen Aussparungen **17**, **117** und die Abkantung **19** sind einfach zu fertigende und robuste Bestandteile des Verkaufstischs, die aber dennoch eine stabile und steife Verbindung zwischen den Seitenwänden und den Beinen **1** bereitstellen und eine einfache Handhabung des Tischs beim Abklappen des oberen Teils **13** der Seitenwand **5** und beim Zusammenbauen und Zerlegen des Verkaufstischs ermöglichen. Denn wie beschrieben kann der obere Teil **13** der Seitenwand **5** mit einem einfachen Handgriff aus der Aussparung **17** ausgehängt und abgeklappt werden, und der Verkaufstisch kann mit nur wenig mehr Handgriffen komplett zerlegt oder wieder zusammengebaut werden.

## Patentansprüche

1. Verkaufstisch mit einem Warenaufnahmeraum (**4**) zur Aufnahme von Waren sowie mit:
Beinen (**1**),
einem Boden (**7**) zum Tragen der Waren im Wareriaufnahmeraum, und
einer an den Beinen befestigten Seitenwand (**5**) zur seitlichen Begrenzung des Warenaufnahmeraums,
wobei die Seitenwand (**5**) eine hakenförmig nach unten gerichtete Abkantung (**19**) aufweist, die in eine Aussparung (**17**, **117**) am oberen Ende mindestens eines der Beine (**1**) von oben einhängbar ist,
**dadurch gekennzeichnet, dass** die Seitenwand (**5**) einen horizontalen Draht (**14**) aufweist, dessen Enden in Langlöcher (**15**, **115**) in den Beinen (**1**) eingreifen, so dass die Seitenwand (**5**) entlang der Langlöcher (**15**, **115**) angehoben oder abgesenkt werden kann, um die Abkantung (**19**) aus der Aussparung (**17**, **117**) auszuhängen oder in sie einzuhängen.

2. Verkaufstisch nach Anspruch **1**, wobei das mindestens eine Bein (**1**) als Hohlprofil ausgebildet ist und die Aussparung (**17**, **117**) in der Wandung des Hohlprofils am oberen Ende des Beins nach oben offen ausgebildet ist.

3. Verkaufstisch nach Anspruch 1 oder 2, wobei die Seitenwand (**5**) einen oberen horizontalen Draht (**16**) aufweist, dessen Enden unter Bildung der Abkantung (**19**) nach unten abgewinkelt sind.

4. Verkaufstisch nach einem der Ansprüche 1 bis 3 mit einer Kappe (**8**) zum Aufstecken auf das obere Ende des mindestens einen Beins (**1**).

5. Verkaufstisch nach Anspruch 4, wobei die Kappe (**8**) eine Deckelplatte (**20**) aufweist, die die Aussparung (**117**) oben abdeckt.

6. Verkaufstisch nach Anspruch **4**, wobei die Kappe (**8**) eine Deckelplatte (**20**) aufweist, die am Ort der Aussparung (**17**) eine Ausnehmung (**22**) aufweist, durch die hindurch die hakenförmige Abkantung (**19**) nach oben aus der Aussparung (**17**) herausnehmbar ist.

## Claims

1. A sales table comprising a goods receiving area (4) for receiving goods, and comprising:
posts (1),
a base (7) for supporting the goods in the goods receiving area, and
a side wall (5) fastened to the posts for lateral delimitation of the goods receiving area,
wherein the side wall (5) comprises a downwardly directed hook-shaped deflection (19) which can be hooked from above into a recess (17, 117) provided at the upper end of at least one of the posts (1),
**characterized in that** the side wall (5) comprises a horizontal wire (14) whose ends engage elongated holes (15, 115) in the posts (1), so that the side wall (5) can be lifted or lowered along the elongated holes (15, 115), whereby the deflection (19) hooks into or out of engagement with the recess (17, 117).

2. A sales table according to claim 1, wherein at least one post (1) has a hollow cross sectional profile, and the recess (17, 117) is formed in the wall of the hollow profile at the upper end of the post, so that the recess is upwardly open.

3. A sales table according to claim 1 or 2, wherein the side wall (5) comprises an upper horizontal wire (16) whose ends are downwardly angled so as to form said deflection (19).

4. A sales table according to any of claims 1 to 3, comprising a cap (8) to be plugged onto the upper end of at least one post (1).

5. A sales table according to claim 4, wherein the cap comprises a cover plate (20) covering said recess (117) from above.

6. A sales table according to claim 4, wherein the cap (8) comprises a cover plate (20) having a cut-out (22) at a position of the recess (17), so that the hook-shaped deflection (19) can be removed upwardly from the recess (17) thereby passing through the cut-out.

## Revendications

1. Table de présentation comportant une zone de réception de produits (4) destinée à recevoir des produits, ainsi que :
des montants (1),
une base (7) destinée à supporter les produits dans la zone de réception de produits, et
une paroi latérale (5) fixée aux montants pour délimiter latéralement la zone de réception de produits,
dans laquelle la paroi latérale (5) comporte une zone pliée (19) en forme de crochet et dirigée vers le bas qui peut être accrochée par le haut dans une cavité (17, 117) à l'extrémité supérieure d'au moins un des montants (1),
**caractérisée en ce que** la paroi latérale (5) comporte un fil métallique horizontal (14) dont les extrémités s'engagent dans des trous oblongs (15, 115) dans les montants (1), de telle sorte que la paroi latérale (5) peut être levée ou abaissée le long des trous oblongs (15, 115) afin d'enlever la zone pliée (19) de la cavité (17, 117) ou de l'accrocher dans celle-ci.

2. Table de présentation selon la revendication 1, dans laquelle le au moins un montant (1) est configuré sous la forme d'un profilé creux et la cavité (17, 117) est configurée ouverte vers le haut dans la paroi du profilé creux sur l'extrémité supérieure du montant.

3. Table de présentation selon la revendication 1 ou 2, dans laquelle la paroi latérale (5) comporte un fil métallique horizontal supérieur (16) dont les extrémités sont repliées vers le bas en formant la zone pliée (19).

4. Table de présentation selon l'une des revendications 1 à 3, comportant un capuchon (8) destiné à être emboîté dans l'extrémité supérieure du au moins un montant (1).

5. Table de présentation selon la revendication 4, dans laquelle le capuchon (8) comporte une plaque de recouvrement (20) qui recouvre le haut de la cavité (117).

6. Table de présentation selon la revendication 4, dans laquelle le capuchon (8) comporte une plaque de recouvrement (20) qui comporte un évidement (22) à l'endroit de la cavité (17), à travers lequel la zone pliée en forme de crochet (19) peut être extraite vers le haut de la cavité (17).
